# FASCICULE DE BREVET EUROPEEN

(11) **EP 2 251 885 B1**
(45) Date de publication et mention de la délivrance du brevet: **14.08.2013**
(21) Numéro de dépôt: 10161851.0
(22) Date de dépôt: 04.05.2010
(51) Int. Cl.: H01H 33/16

(54) **Interrupteur-sectionneur electrique lineaire de moyenne et haute tension a resistance**
Linearer elektrischer Trennschalter für mittlere und hohe Spannung mit Widerstand
Medium- and high-voltage linear electrical disconnect switch with resistor

(30) Priorité: 11.05.2009 FR 0953093
(43) Date de publication de la demande: 17.11.2010
(73) Titulaire: Schneider Electric Energy France, 92500 Rueil Malmaison (FR)
(72) Inventeur: Piccoz, Daniel, 69480, LUCENAY (FR); Maladen, Romain, 71000, MACON (FR)
(74) Mandataire: Ilgart, Jean-Christophe

(56) Documents cités:
- EP-A2- 1 973 133
- FR-A- 1 305 748
- US-A- 4 553 008

## Description

### Domaine de l'invention

L'invention concerne le domaine de la distribution du courant électrique sous moyenne et haute tension et, en particulier, les appareils interrupteurs-sectionneurs utilisés dans les lignes de transport de l'énergie électrique sous moyenne tension.

### Art antérieur et problème posé

A l'heure actuelle, il existe différents types d'interrupteurs-sectionneurs sur le marché. Ils se différencient, entre autres, par leur principe de coupure du courant électrique.

Un premier type d'interrupteur-sectionneur fonctionne dans un environnement d'hexafluorure de soufre SF₆ où, le plus souvent, les fonctions d'interruption ou de sectionnement du courant électrique sont réalisées en même temps par la séparation mécanique de contacts mobiles les uns par rapport aux autres, sur une distance suffisante pour assurer le sectionnement. De manière générale, les cellules dans lesquelles sont installés ces interrupteurs sont de faible largeur, par exemple 375 mm pour 24 kV.

Une autre technologie consiste à opérer l'interruption du courant dans l'air ambiant. Là encore, les fonctions d'interruption ou de sectionnement du courant électrique sont réalisées en même temps par la séparation mécanique des contacts. Dans cette technologie, les cellules dans lesquelles sont installés ces interrupteurs ont une grande largeur, par exemple 600 à 700 mm pour 24 kV.

Une autre technique consiste à opérer l'interruption du courant électrique dans le vide, par exemple au moyen d'une ampoule à vide mise en série avec un sectionneur placé sur la ligne de transmission du courant électrique. Cette solution s'avère coûteuse et n'est pas très utilisée.

Une autre technologie consiste à opérer l'interruption du courant électrique dans de l'huile. C'est le cas des appareils d'anciennes générations.

D'autres technologies consistent à opérer l'interruption du courant électrique dans d'autres gaz, tels que le N₂, CO₂. Les fonctions d'interruption et de sectionnement du courant sont réalisées en même temps par la séparation mécanique du contact. On note que ces appareils ont un impact sur l'effet de serre bien plus faible que ceux fonctionnant avec le SF₆.

Toutefois, ces différentes technologies présentent des inconvénients.

Les interrupteurs-sectionneurs fonctionnant dans le SF₆, à moyenne tension, peuvent interrompre des courants électriques de l'ordre de 600 à 800 ampères. Au-delà de 800 ampères et notamment pour la valeur de 1 250 ampères, les interrupteurs réalisés ont des coûts très supérieurs aux autres interrupteurs-sectionneurs.

Les cellules de coupure de courant électrique fonctionnant dans l'air sont de grandes dimensions et présentent généralement des performances en coupure inférieures à celles que l'on obtient avec des appareils fonctionnant dans le SF₆.

D'autre part, les cellules comprenant un interrupteur et un sectionneur sans gaz SF₆ coûtent aujourd'hui 30% pour plus chères que celles équivalentes, mais fonctionnant avec le gaz SF₆. Toutefois, elles sont toujours à l'ordre du jour, compte tenu de la prise de conscience de l'impact du gaz SF₆ sur le réchauffement climatique du globe terrestre.

Beaucoup d'investigations ont été menées par différents constructeurs pour remplacer le SF₆ par un gaz ayant un faible impact sur l'effet de serre. Les résultats ne sont, pour l'instant, guère probants, car il s'avère plus que difficile de couper un courant d'intensité supérieure à 400 Ampères, notamment lorsque le courant est inductif ou capacitif, c'est-à-dire avec un facteur de puissance proche de 0, mise à part l'utilisation récente du CF₃I, c'est-à-dire le trifluoroiodométhane.

Quel que soit le type de technologie utilisé, avec ou sans gaz ou bien dans le vide, la coupure du courant nominal se fait toujours par séparation des contacts sans que l'on cherche, par un quelconque procédé, lors de la phase d'ouverture des contacts, à réduire la valeur de l'intensité du courant et alimenter la valeur du facteur de puissance. En effet, on coupe plus facilement un courant en phase avec la tension.

En outre, dans le domaine des installations du même type mais adaptées au traitement de la basse tension, et pour des applications très spécifiques, comme la fermeture sur un banc de condensateurs où l'intensité du courant peut être très élevée, il est connu d'insérer dans les circuits une résistance qui a pour objectif de diminuer la valeur de crête du courant. A cet effet, on cite le document de brevet européen EP 1 973 133 dans lequel un élément résistif 646 est inséré au milieu de la tige centrale 642 du contact fixe.

Le but de l'invention est de proposer une autre technologie d'interrupteur de courant à moyenne et haute tension utilisant une ou plusieurs résistances, pouvant fonctionner à la fois dans le gaz SF₆ et sans l'utilisation de celui-ci, sans présenter un coût de fabrication élevé et ayant un faible impact sur l'effet de serre.

### Résumé de l'invention

A cet effet, l'objet principal de l'invention est un interrupteur-sectionneur électrique selon la revendication 1.

Selon l'invention, le contact mobile se translate linéairement pour pouvoir assurer le passage et la coupure du courant par les deux positions respectives, la première position de passage du courant dans laquelle le contact mobile est en contact avec le contact fixe et la deuxième position de coupure du courant dans laquelle le contact mobile est écarté du contact fixe. De plus, un premier type de contact parmi les deux contacts fixe ou mobile est complété dans la direction linéaire de déplacement du contact mobile par la au moins une résistance électrique dont le contact s'étend linéairement le long du trajet du contact mobile, de manière à faire varier progressivement la valeur de la résistance de l'ensemble au fur et à mesure du déplacement respectif des contacts fixe et mobile. Ainsi, la résistance, durant une opération de coupure du courant, permet de diminuer l'intensité et la tension aux bornes des câbles et d'augmenter le facteur de puissance.

Dans une première réalisation de l'invention, la résistance est unique.

Dans une première variante, cette dernière est fixée au contact fixe et possède une surface longitudinale sur laquelle glisse le contact mobile.

Dans une deuxième variante de cette première réalisation, la résistance unique est fixée au contact mobile et possède une surface longitudinale qui glisse sur le contact fixe.

Dans l'invention, on utilise plusieurs résistances fixées au contact fixe et possédant plusieurs contacts conducteurs intercalés de zones isolantes constituant un barreau linéaire présentant une surface longitudinale sur laquelle glisse le contact mobile.

Les résistances sont déportées à l'extérieur de la chambre de coupure de l'interrupteur-sectionneur pour faciliter la dissipation thermique de l'ensemble.

### Liste des figures

L'invention et ses caractéristiques techniques seront mieux comprises à la lecture de la description de plusieurs réalisations de l'invention et accompagnées de plusieurs figures représentant respectivement :
- figures 1A et 1B, des schémas relatifs à la première réalisation de l'invention dans une première variante ;
- figures 2A et 2B, des schémas relatifs à la première réalisation de l'invention dans une deuxième variante ; et
- figures 3A et 3B, des schémas relatifs à la deuxième réalisation de l'invention.

### Description détaillée de plusieurs réalisations de l'invention

En référence à la figure 1A, la première réalisation de l'invention est donc un interrupteur-sectionneur comprenant un contact fixe 1 sur lequel arrive le courant électrique, comme le montre la flèche verticale et un contact mobile 2, représenté en contact avec le contact fixe 1 sur cette figure. On remarque que le contact fixe 1 possède une résistance 3 constituée d'un barreau résistif s'étendant par rapport au contact fixe 1. Le contact mobile 2, se translate linéairement, par exemple horizontalement, comme le montre la flèche horizontale sur cette figure 1A. De plus, il possède au moins un côté en contact avec une surface longitudinale 4 du barreau résistif constituant la résistance 3.

Comme le montre la figure 1B, après sa translation, le contact mobile 2 a glissé sur la surface longitudinale 4 et de la résistance 3 pour s'écarter du contact fixe 1 et réaliser la coupure du courant.

Cette translation se déroule pendant quelques millisecondes durant lesquelles une partie de l'énergie électrique, transitant encore entre le contact fixe 1 et le contact mobile 2, est dissipée par la résistance 3 dont la valeur augmente au fur et à mesure du déplacement du contact mobile 2. A titre indicatif, sous une tension de 12 000 Volts, on peut dimensionner le barreau constituant la résistance 3 pour diviser la valeur du courant électrique par environ 2. Ainsi, en insérant une résistance de 13 Ohms, on peut faire passer un courant de 630 Ampères avec un cosinus ϕ (relatif au facteur de puissance) de 0,7 à un courant de 313 Ampères avec un cosinus ϕ de 0,93. Une telle résistance 3 peut être réalisée dans un barreau de céramique constituée de nitrure de bore, de carbure, bien que ce procédé soit coûteux. Elle peut être également constituée d'un empilage de rondelles à base de carbone.

On comprend que la résistance instantannée de l'ensemble augmente au fur et à mesure du déplacement du contact mobile 2 pour retomber à zéro lorsque ce dernier quitte le contact fixe 1.

En référence à la figure 2A, une deuxième variante de ce premier principe de réalisation consiste à fixer une résistance 13 analogue à celle des figures 1A et 1B, non pas au contact fixe 11, mais au contact mobile 12. Sur cette figure 2A, la position de l'interrupteur-sectionneur est la position de passage de courant, c'est-à-dire que les contacts fixe 11 et mobile 12 sont en contact l'un avec l'autre. Comme le montre la flèche horizontale, lorsqu'on désire réaliser une opération de coupure du courant, le contact mobile 12, accompagné de sa résistance 13, se translate. Une surface longitudinale 14 de la résistance 13 reste en contact avec une surface de contact fixe 11 en glissant sur celui-ci.

La figure 2B montre le moment où la surface longitudinale 14 de la résistance 13 n'est plus en contact avec le contact fixe 11, le contact mobile 12 s'étant déplacé linéairement pour s'écarter du contact fixe 11.

On obtient les mêmes avantages et caractéristiques électriques, avec cette deuxième variante que pour la première, illustrée par les figures 1A et 1B.

En référence à la figure 3A, une deuxième réalisation de l'invention consiste à remplacer les résistances 3 et 13 des premières réalisations par un ensemble de résistances 23, montées en série. L'ensemble est complété par plusieurs contacts conducteurs 25 qui sont intercalés avec des parties isolantes 26, cette alternance prenant la forme d'un barreau linéaire 27, analogue à la forme du barreau constituant les résistances 3 et 13 des premières réalisations. Sur cette figure 3A, les contacts conducteurs 25 sont relayés à l'ensemble des résistances 23, entre celles-ci, par des conducteurs 28. Ainsi, lorsque le contact mobile 22 s'éloigne du contact fixe 21 en glissant sur la surface supérieure 24 du barreau linéaire 27, il entre en contact successivement avec les contacts conducteurs 25 et donc avec les résistances 23 placées en série, la résistance de l'ensemble augmentant au fur et à mesure du déplacement du contact mobile 22. La figure 3B montre le moment où le contact mobile 22 n'est plus en contact avec le barreau linéaire 27.

Cette solution permet de déporter à l'extérieur de la chambre de coupure de l'interrupteur-sectionneur les résistances 23, dans le but d'améliorer la dissipation thermique de ces dernières.

## Revendications

1. Interrupteur électrique par séparation mécanique de contacts électriques comprenant :
- un contact fixe (1, 11, 21) relié à un conducteur électrique ; et
- un contact mobile (2, 12, 22) se déplaçant selon une direction déterminée pour pouvoir assurer le passage et la coupure du courant électrique par deux positions respectives, une première position de passage de courant dans laquelle le contact mobile (2, 12, 22) est en contact avec le contact fixe (1, 11, 21) et une deuxième position de coupure du courant, décalée par rapport à la position de passage du courant et dans laquelle le contact mobile (2, 12, 22) est écarté du contact fixe (1, 11, 21), et
- au moins une résistance (3, 13, 23), placée en série dans le circuit électrique de l'ensemble pour dissiper une partie de la puissance électrique pendant les opérations d'ouverture et de fermeture du courant,
le contact mobile (2, 12, 22) se translatant linéairement pour pouvoir assurer le passage et la coupure du courant par les deux positions respectives de passage et de coupure du courant dans laquelle le contact mobile (2, 12, 22) est en contact avec le contact fixe (1, 11, 21) et la deuxième position de coupure de courant dans laquelle le contact mobile (2, 12, 22) est écarté du contact fixe (1, 11, 21), et en ce qu'un premier type de contact parmi les deux contacts fixe (1, 11, 21) ou mobile est complété par la au moins une résistance électrique (3, 13, 23) dont le ou les contact(s) s'étend(ent) linéairement dans la direction linéaire de déplacement du contact mobile (2, 12, 22), le long du trajet de ce contact mobile (2, 12, 22) de manière à faire varier progressivement la valeur de la résistance de l'ensemble au fur et à mesure du déplacement respectif des contacts fixe (1, 11, 21) et mobile (2, 12, 22),
**caractérisé en ce qu'**il est un interrupteur-sectionneur de moyenne et haute tensions et **en ce qu'**il comprend plusieurs résistances (23) montées en série, cet ensemble de montage de résistances (23) en série étant fixé au contact fixe et possédant plusieurs contacts conducteurs (25) intercalés avec des parties isolantes (26) pour constituer un barreau linéaire (27) sur une surface (24) duquel glisse le contact mobile (22).

2. Interrupteur-sectionneur électrique selon la revendication 1, **caractérisé en ce que** la résistance (3) est unique, est fixée au contact fixe (1) et possède une surface longitudinale (4) sur laquelle glisse le contact mobile (2).

3. Interrupteur-sectionneur électrique selon la revendication 1, **caractérisé en ce que** la résistance (13) est unique, et est fixée au contact mobile (12) et possède une surface longitudinale (14) qui glisse sur le contact fixe (11), lors du déplacement du contact mobile (12).

4. Interrupteur-sectionneur électrique selon la revendication 1, **caractérisé en ce que** les résistances (23) sont placées à l'extérieur d'une chambre de coupure dans laquelle la partie mécanique de l'interrupteur-sectionneur électrique est placée.

## Patentansprüche

1. Elektrischer Schalter mit mechanischer Trennung von elektrischen Kontaktstücken, enthaltend:
- ein festes Kontaktstück (1, 11, 21), das mit einem elektrischen Leiter verbunden ist; und
- ein bewegliches Kontaktstück (2, 12, 22), das sich in einer bestimmten Richtung verlagert, um den Durchfluss und die Trennung von elektrischem Strom über zwei jeweilige Stellungen zu gewährleisten, nämlich über eine erste Stellung für den Stromdurchfluss, in welcher das bewegliche Kontaktstück (2, 12, 22) mit dem festen Kontaktstück (1, 11, 21) in Kontakt steht, und über eine zweite Stellung für die Stromunterbrechung, die bezüglich der Stromdurchflussstellung versetzt ist und in welcher das bewegliche Kontaktstück (2, 12, 22) vom festen Kontaktstück (1, 11, 21) entfernt liegt, und
- zumindest einen Widerstand (3, 13, 23), der in dem Stromkreis der Anordnung in Reihe geschaltet ist, um während der Stromeinschalt- und Stromausschaltvorgänge einen Teil der elektrischen Leistung abzuführen,
wobei das bewegliche Kontaktstück (2, 12, 22) sich linear verschiebt, um den Durchfluss und die Unterbrechung des Stroms über die beiden jeweiligen Stellungen für den Stromdurchfluss bzw. für die Stromunterbrechung sicherstellen zu können, in welcher das bewegliche Kontaktstück (2, 12, 22) mit dem festen Kontaktstück (1, 11, 21) in Kontakt steht, und über die zweite Stellung für die Stromunterbrechung, in welcher das bewegliche Kontaktstück (2, 12, 22) vom festen Kontaktstück (1, 11, 21) entfernt liegt, und dass eine erste Art von Kontaktstück aus den beiden Kontaktstücken, dem festen (1, 11, 21) oder dem beweglichen, mit dem zumindest einen elektrischen Widerstand (3, 13, 23) ergänzt ist, dessen Kontaktstück bzw. Kontaktstücke sich linear in linearer Verlagerungsrichtung des beweglichen Kontaktstücks (2, 12, 22) entlang der Wegstrecke dieses beweglichen Kontaktstücks (2, 12, 22) erstreckt/erstrecken, so dass der Wert des Widerstand der Anordnung mit der jeweiligen Verlagerung des festen Kontaktstücks (1, 11, 21) und des beweglichen Kontaktstücks (2, 12, 22) progressiv verändert wird,
**dadurch gekennzeichnet , dass** es sich um einen Trennschalter für Mittel- und Hochspannung handelt und dass er mehrere in Reihe geschaltete Widerstände (23) aufweist, wobei diese Anordnung von in Reihe geschalteten Widerständen (23) an das feste Kontaktstück fixiert ist und mehrere leitfähige Kontaktstücke (25) besitzt, denen Isolierabschnitte (26) zwischengeschaltet sind, um einen linearen Stab (27) zu bilden, an dessen Oberfläche (24) das bewegliche Kontaktstück (22) gleitet.

2. Elektrischer Trennschalter nach Anspruch 1,
**dadurch gekennzeichnet , dass** der Widerstand (3) einzeln vorliegt, an das feste Kontaktstück (1) fixiert ist und eine Längsfläche (4) besitzt, an welcher das bewegliche Kontaktstück (2) gleitet.

3. Elektrischer Trennschalter nach Anspruch 1,
**dadurch gekennzeichnet, dass** der Widerstand (13) einzeln vorliegt, an das bewegliche Kontaktstück (12) fixiert ist und eine Längsfläche (14) besitzt, die bei der Verlagerung des beweglichen Kontaktstücks (12) an dem festen Kontaktstück (11) gleitet.

4. Elektrischer Trennschalter nach Anspruch 1,
**dadurch gekennzeichnet, dass** die Widerstände (23) außerhalb einer Schaltkammer angeordnet sind, in welcher der mechanische Teil des elektrischen Trennschalters angeordnet ist.

## Claims

1. A medium-voltage and high-voltage electrical switch-disconnector operating by mechanically separating electrical contacts and comprising:
• a stationary contact (1, 11, 21) connected to an electrical conductor; and
• a movable contact (2, 12, 22) moving in a determined direction so that it enables electric current to be passed and to be broken by it being in respective ones of two positions, namely a current-passing first position in which the movable contact (2, 12, 22) is in contact with the stationary contact (1, 11, 21) and a current-breaking second position that is offset relative to the current-passing position, and in which the movable contact (2, 12, 22) is spaced apart from the stationary contact (1, 11, 21); and
• at least one resistor (3, 13, 23) placed in series in the overall electric circuit so as to dissipate a fraction of the electrical power during the opening and closing operations;
the movable contact (2, 12, 22) moves linearly in translation so as to enable the current to be passed and to be broken by it being in respective ones of the two positions, namely the current-passing first position in which the movable contact (2, 12, 22) is in contact with the stationary contact (1, 11, 21) and the current-breaking second position in which the movable contact (2, 12, 22) is spaced apart from the stationary contact (1, 11, 21), and in that a first type of contact selected from among the stationary contact (1, 11, 21) and the movable contact is supplemented by the at least one resistor (3, 13, 23) presenting one or more contacts that extend linearly in the linear direction of movement of the movable contact (2, 12, 22), along the path of said movable contact (2, 12, 22),
**characterized in that** it is a medium-voltage and high-voltage and **in that** it comprises a plurality of resistors (23) connected together in series, this series-connected set of resistors (23) being fastened to the stationary contact and having a plurality of conductive contacts (25) that are arranged in alternation with insulating portions (26) so as to constitute a linear bar (27) having a surface (24) on which the movable contact (22) slides.

2. An electrical switch-disconnector according to claim 1, **characterized in that** the resistor (3) is a single resistor that is fastened to the stationary contact (1) and that has a longitudinal surface (4) on which the movable contact (2) slides.

3. An electrical switch-disconnector according to claim 1, **characterized in that** the resistor (13) is a single resistor that is fastened to the movable contact (12) and that has a longitudinal surface (14) that slides on the stationary contact (11) while the movable contact (12) is moving.

4. An electrical switch-disconnector according to claim 1, **characterized in that** the resistors (23) are placed outside a breaking chamber in which the mechanical portion of the electrical switch-disconnector is placed.
